# FASCICULE DE BREVET EUROPEEN

(11) **EP 1 089 908 B1**
(45) Date de publication et mention de la délivrance du brevet: **06.11.2002**
(21) Numéro de dépôt: 99925115.0
(22) Date de dépôt: 16.06.1999
(51) Int. Cl.: B63C 9/00, B63C 9/26

(54) **DISPOSITIF EMBARQUE DE RECUPERATION D'UN HOMME A LA MER PERMETTANT L'AUTORECUPERATION D'UNE VICTIME CONSCIENTE**
VORRICHTUNG ZUR BERGUNG EINES SCHIFFBRÜCHIGEN UND ZUR SELBSTBERGUNG EINES SICH BEI BEWUSSTSEIN BEFINDENDEN OPFERS
ON-BOARD DEVICE FOR RESCUING A PERSON FROM THE SEA ENABLING A CONSCIOUS PERSON TO RESCUE HIMSELF

(30) Priorité: 23.06.1998 FR 9807887
(43) Date de publication de la demande: 11.04.2001
(73) Titulaire: Pons, Michel, 06140 Vence (FR)
(72) Inventeur: Pons, Michel, 06140 Vence (FR)
(74) Mandataire: Hautier, Jean-Louis
(86) Numéro de dépôt international: FR9901448
(87) Numéro de publication internationale: WO99067127

(56) Documents cités:
- DE-A- 3 809 264
- FR-A- 2 066 831
- FR-A- 2 623 771
- US-A- 4 343 056
- US-A- 5 192 238
- US-A- 5 435 766

## Description

L'invention a pour objet, un dispositif embarqué de récupération d'un homme à la mer permettant l'autorécupération d'une victime consciente.

L'état de la technique peut être défini par le matériel suivant :
- bouées de sauvetage, ronde,
- bouées en U ou en forme de fer à cheval,
- bouées en forme de triangles ou carrés, de divers matériaux rigides et gonflables.

Ces bouées ne garantissent pas la flottaison car la victime est involontaire et il se peut qu'elle n'ait pas mis sa bouée avant de tomber ou bien qu'il n'y a pas de témoin pour lui en lancer une. Même si la victime a une bouée, elle reste dans l'eau en attendant son sauvetage par une aide extérieure. Il en est de même pour le matériel cité plus loin :
- engins de flottaison en volumes rectangulaires de différentes tailles comme les coussins de sauvetage des avions de ligne ou bien ceux plus gros des navires avec des cordes pour s'agripper,
- gilets de sauvetage en mousse rigide ou bien gonflable,
- combinaison de survie étanche et gonflable,
- canots de sauvetage de différentes tailles rigides ou gonflables, pouvant accueillir de une à plusieurs dizaines de personnes,
- matériel de signalisation personnelle : sifflets, miroirs, lampes, feux, colorants, émetteurs radio de positionnement par satellite, etc.

Souvent, lorsqu'une victime tombe à la mer, elle n'emporte aucun des équipements cités plus haut.

Les études de divers organismes qui s'occupent de sécurité en mer montrent qu'il existe trois étapes critiques dans le sauvetage d'un homme à la mer :
1 - fournir un équipement de flottaison,
2 - établir le contact physique avec la victime,
3 - ramener la victime à bord.

Les équipements, produits ou techniques existant pour résoudre le problème, sont incomplets car ils échouent sur une ou deux étapes conduisant au sauvetage.

Par exemple :
1) la flottaison :
   il existe la bouée de sauvetage (en forme d'anneau, de fer à cheval, etc.), les gilets de sauvetage en mousse rigides ou gonflables de n'importe quelle forme et même un radeau de survie gonflable, pour une personne et que la victime est supposée emporter avec elle dans sa chute. Les équipements cités fournissent la flottaison mais le contact avec le bateau qui continue sa course est perdu et cela ne permet pas de ramener la victime à bord. D'autres, offrent la possibilité de hisser la victime mais seulement dans le cas où celle-ci flotte à côté du bateau. Des perches sont destinées à marquer la position sur l'eau de la victime de même qu'une radio balise transmet par satellite sa position exacte mais échouent à deux des trois étapes critiques du sauvetage.
   Dans le cas d'un homme qui tombe à la mer, si celui-ci ne porte pas de gilet ou de bouée de sauvetage, il est impossible de garantir que les autres membres de l'équipage peuvent lui fournir un élément de flottaison. Si le marin est solitaire, il est sûr que personne ne lui viendra en aide immédiatement. Lorsque d'autres personnes sont à bord, il peut ne pas y avoir eu de témoin de la chute (exemple : le marin est de quart seul la nuit pendant que les autres dorment), les autres membres de l'équipage peuvent être dans l'impossibilité de manoeuvrer correctement le navire et revenir sur le point de chute pour fournir l'élément de flottaison. Il existe plusieurs raisons possibles.
   Donc, la seule solution pour qu'une victime flotte est qu'elle porte un gilet ou une bouée avant de tomber ou bien qu'il existe un élément de sauvetage dans l'eau, à côté de la victime que celle-ci puisse saisir immédiatement.
2) établir le contact avec la victime :
   Une victime solitaire ou sans témoin est perdue.
   Si la victime n'est pas reliée avec le bateau au moyen d'une corde, le contact physique est perdu et devra être établi à nouveau.
   Si un témoin éloigne le bateau en manoeuvrant, il lui est difficile de maintenir le contact visuel avec la victime. Un mécanisme automatique ou manuel peut lâcher sur l'eau un équipement de positionnement comme une perche avec un drapeau, une balise radio-satellite. De nuit, l'équipage perdra de vue la victime si celle-ci n'est pas munie d'une lampe de signalisation, de même la victime aura des difficultés à trouver une bouée de sauvetage si celle-ci n'est pas munie d'une lampe.
   Pour établir le contact, le bateau doit revenir et stopper exactement à l'endroit où se trouve la personne dans l'eau, ceci dans n'importe quelle condition. Il est extrêmement difficile de réaliser cette manoeuvre à la voile, parfois impossible par gros temps, vent fort et mer agitée. Si l'équipage arrive à manoeuvrer le bateau à proximité immédiate, cela met souvent la victime dans un péril plus grand que si le bateau maintenait une certaine distance.
   On peut tenter d'établir le contact en lançant une bouée attachée à une corde mais, pour que la victime s'en saisisse et l'enfile, il faut que celle-ci soit immobile sur l'eau sinon, elle sera arrachée des mains de ladite victime qui n'aura pas le temps de l'enfiler. Or ceci suppose que le bateau s'arrête.
   Par grand vent, il est impossible d'arrêter un voilier, particulièrement un multicoque qui va conserver une certaine vitesse sur l'eau. Si le contact est établi avec la victime par le moyen d'une corde, même si la victime a réussi à enfiler un gilet ou une bouée, elle va être traînée par le bateau qui continue à avancer. Or, avec plus de 70% du corps de l'eau, la résistance à l'avancement est telle que la victime est vite submergée et risque d'être noyée, l'obligeant ou obligeant les autres membres d'équipage à lâcher ladite corde, perdant ainsi le contact physique.
   Donc la seule solution pour établir le contact et de le garder est de fournir à la victime un élément de flottaison attaché au bateau, facile à saisir et qui n'offre pas de résistance à l'avancement dans l'eau quand la victime est traînée derrière un bateau.
3) ramener la victime à bord :
   Tous les équipements existants supposent une aide extérieure et ne conviennent pas au marin solitaire ou sans témoins capables de manoeuvrer dans la tempête.

Ce qui fonctionne dans des conditions de vent et de mer calme comme lancer une bouée attachée à une corde et tirer dessus pour ramener la victime à bord ne fonctionne pas si le bateau ne s'arrête pas. Comme décrit plus haut, la résistance est telle que l'on ne peut pas hâler la victime sur la corde. D'autre part, si le bateau arrive à stopper à côté de la victime, il en résulte souvent un plus grand danger que si le bateau maintenait une certaine distance. Lorsque le bord du navire est haut et au-dessus de l'eau, la victime doit pouvoir être hissée d'une façon confortable, sans péril, ce qui suppose un équipement de treuillage.

Ainsi la seule solution pour que la victime revienne à bord à coup sûr est qu'elle puisse le faire par ses propres moyens. De même, l'engin de sauvetage doit posséder des caractéristiques hydrodynamiques permettant à la victime d'être tirée par une corde, sans résistance derrière un bateau et permettant à cette victime de se hâler ou d'être tirée en retour vers le bateau puis au-dessus de l'eau, à bord.

Les brevets suivants définissent également l'état de l'art antérieur.
- FR-A-2.638.705 : dispositif de sécurité embargué sur un bateau *avec* équipage pour l'alerte et la localisation en vue de sa récupération d'un homme tombé de ce bateau à la mer caractérisé en ce qu'il comprend des premiers moyens Individuels d'émission d'au moins un signal acoustique portés par chaque homme de l'équipage commandés par la chute dans la mer, des moyens de réception de ce signal embarqués sur le bateau, des moyens de commande d'une chaîne d'assistance actionnables par ce signal et des seconds moyens d'émission et de réception d'au moins un signal radio entre l'homme tombé à la mer et le bateau.
- FR-A-2.622.717 : l'invention concerne un dispositif comportant un émetteur et un récepteur conçus de telle sorte que l'éloignement de l'émetteur déclenche une alarme. L'émetteur est porté par la personne à surveiller, l'éloignement de l'émetteur, en diminuant au-dessous d'un certain seuil le signal reçu par le récepteur fixé sur l'embarcation, déclenche une alarme. Le dispositif selon l'invention est particulièrement destiné à la surveillance des personnes à bord des embarcations.
- FR-A-2.692.723 : dispositif de repérage. Il comprend un ballonnet et un réflecteur d'ondes radar, à trois faces réfléchissantes perpendiculaires entre elles fixées en plusieurs points à la paroi intérieure du ballonnet, les points de fixation n'étant disposés que sur deux droites perpendiculaires, mais non sécantes.
- FR-A-2.695.904 : le dispositif est destiné à faciliter le sauvetage d'une personne tombée à la mer. Il comprend au moins un émetteur émettant un signal codé et destiné à être porté par toute personne à bord du bateau, un récepteur détectant le signal codé et délivrant un signal de commande lorsque le signal codé n'est pas détecté et des moyens de commande de la marché du bateau recevant le signal de commande du récepteur et comprenant un dispositif électromagnétique activé par le signal de commande et modifiant la marche du bateau lorsqu'il est excité. Dans le cas d'un bateau à voile, le dispositif électromagnétique est constitué d'un bobine située à proximité du compas du pilote automatique du bateau. Au moyen d'un inclinomètre et d'un détecteur de route suivie, on oblige le bateau à tourner en rond.
- EP-416.972 : l'installation de détection de la sortie d'une personne du bord d'un bateau, dans laquelle un circuit émet un signal à basse fréquence d'interrogation à une boucle disposée au pourtour du pont. Des émetteurs-récepteurs portés par chaque personne à bord, lorsqu'ils détectent l'intense signal émis par l'intermédiaire de la boucle, renvoient un signal à haute fréquence qui est détecté par le circuit. Comme le champ est extrêmement faible à l'extérieur de la boucle, la chute d'un homme à la mer est très nettement détectée par la disparition de la réponse de l'émetteur-récepteur qui n'a pas reçu le signal d'interrogation.
- US-A-4.343.056 A (MC DONALD) :
   Ce brevet décrit un dispositif pour récupérer un homme qui est tombé par dessus bord. Il utilise un harnais, un câble de treuillage, des poulies et une bôme pour le sortir hors de l'eau. La manoeuvre est réalisée par un tiers qui agit à bord du navire.
   Ce brevet décrit un dispositif de récupération d'un homme à la mer. Le bateau étant à l'arrêt, il utilise le mât, les haubans et un jeu de poulies pour ramener un bout frappé sur un winch à l'extrémité duquel se trouve un harnais ou une bouée. Un tangon permet de sortir de l'eau I'homme à la mer.
   Il n'y a pas de dispositif d'autorécupération, le navire doit être à l'arrêt, à défaut l'homme à la mer est noyé au bout de sa remorque du fait de la vitesse dû navire sur l'eau. L'homme à la mer ne peut pas se hisser tout ou en partie pour glisser sur l'eau.
- US-A-5.192.238 (BROWN) :
   Ce brevet décrit un dispositif de secours en mer pour récupérer un homme tombé à la mer. Il utilise un filin traînant auquel l'homme à la mer doit s'accrocher en ferment le mousqueton d'une boucle, ce filin traînant déclenche l'action d'une ancre flottante qui agissant par une poulie de renvoi sur ledit filin ramène l'homme à la mer vers le navire, sous l'eau puisque celui-ci ne flotte pas.
   Il n'y a pas d'élément de flottaison du type planche flottante.
- FR-2.066.831 (BARON) :
   Ce brevet décrit un dispositif de sauvetage pour secourir tout passager d'un bateau qui tombe par dessus bord. Chaque personne embarquée porte un émetteur qui se déclenche dès que la personne tombe à l'eau et qui entraîne différents moyens pour signaler la chute, stopper le bateau, larguer des équipements.
- ledit élément de flottaison est une planche flottante et a une forme hydrodynamique et porte hors de l'eau toute ou partiellement la victime avec un minimum de résistance à la traction dans l'eau.

L'élément de flottaison est symétrique sur chaque face par rapport à son plan horizontal, gonflable et muni d'attaches de remorquage.

L'élément de flottaison comporte au moins un élément de préhension faisant office de poignée et/ou d'êtrier pour faciliter la sortie de l'eau de l'homme à la mer.

Le dispositif embarqué sur le bateau comporte un moyen faisant office de treuil pour treuiller et relever la remorque, l'élément de flottaison et la victime à bord.

Le treuil est embarqué à bord du bateau.

Le treuil est manuel et embarqué à bord de l'élément flottant.

Le treuil est électrique déclenchable à distance par un moyen de commande tel que la remorque.

Il comporte un lanceur embarqué sur le bateau destiné à lancer l'élément de flottaison relié à la remorque dans un contenant en forme d'ogive.

Le lanceur, embarqué sur le bateau, destiné à lancer l'élément de flottaison est déclenché par traction sur le bout flottant ou bien par radiocommande portée par la victime, la commande peut être automatique dès le contact avec l'eau ou bien actionnée manuellement.

Le moyen faisant office de treuil est une ancre flottante solidaire dune des extrémités du bout faisant office de remorque tandis que l'autre extrémité est fixée à la planche flottante, ledit bout passant par une poulie de renvoie montée à bord du bateau.

La poulie est équipée dans sa fixation sur le bateau d'un amortisseur. flottant ou bien par radiocommande portée par la victime, la commande peut être automatique dès le contact avec l'eau ou bien actionnée manuellement.

Le moyen faisant office de treuil est une ancre flottante solidaire d'une des extrémités du bout faisant office de remorque tandis que l'autre extrémité est fixée à la planche flottante, ledit bout passant par une poulie de renvoie montée à bord du bateau.

La poulie est équipée dans sa fixation sur le bateau d'un amortisseur.

L'ancre flottante est montée sur la planche flottante où elle peut être larguée à l'eau par la victime.

Les dessins ci-joints sont donnés à titre d'exemples indicatifs et non limitatifs. Ils représentent un mode de réalisation préféré selon l'invention. Ils permettront de comprendre aisément l'invention.

La figure 1 est une vue schématique du bateau équipé d'un bout flottant traînant, d'un élément de flottaison relié à un moyen faisant office de remorque. Trois schémas illustrent ce mode de réalisation.

La figure 2 est une vue schématique du bateau équipé d'un bout flottant traînant, d'un élément de flottaison relié à un moyen faisant office de remorque et d'un treuil. Trois schémas illustrent ce mode de réalisation.

La figure 3 est une vue schématique du bateau équipé d'un bout flottant traînant, d'un élément de flottaison relié à un moyen faisant office de remorque, d'un lanceur et d'un treuil. Trois schémas illustrent ce mode de réalisation.

La figure 4 est une vue schématique du bateau équipé d'un élément de flottaison, d'un moyen faisant office de lanceur commandé à distance par la chute de la victime à la mer, d'un contenant, d'un treuil.

La figure 5 est une vue en perspective d'un élément de flottaison.

La figure 10 est une vue schématique d'un lanceur selon le dispositif, lanceur qui contient un contenant en forme d'ogive dans lequel est disposé l'élément de flottaison.

La figure 11 est une vue du treuil qui est embarqué sur le bateau et qui permet de treuiller l'élément de flottaison et la victime à bord du bateau, par l'intermédiaire de la remorque.

La figure 12 est une vue d'un mode de disposition du treuil, de l'élément de flottaison et de la remorque.

La figure 13 est une vue du dispositif à poste fixe embarqué sur le bateau. Le moyen faisant office de treuil pour treuiller et relever la remorque, l'élément de flottaison et la victime à bord est une ancre qui, par un jeu de poulies frappées sur l'élément de flottaison et sur le bateau et qui est fixé au bout faisant office de remorque, permet de treuiller avec la vitesse du bateau l'ensemble (élément de flottaison-victime).

La figure 14 est une vue de détail mettant en évidence la fixation et le largage du dispositif.

La figure 15 est une vue schématique du fonctionnement du dispositif et du treuillage de l'élément de flottaison par l'ancre flottante.

Le dispositif embarqué d'autorécupération d'un homme à la mer conscient est du type utilisant un bout flottant 1 tel que représenté à la figure 1, ledit bout flottant étant relié à un élément de flottaison 3, ledit élément de flottaison 3 contenant éventuellement le matériel de sécurité et d'urgence pour le sauvetage.

Le bout flottant traînant 1 est destiné à être récupéré par l'homme à la mer car il fait office de moyen de commande pour larguer l'élément de flottaison 3. Ledit élément de flottaison 3 est lui-même relié au bateau 2 par un bout faisant office de remorque 4.

Ce bout faisant office de remorque 4 est équipé d'un moyen faisant office d'amortisseur 5. élément de flottaison 3, ledit élément de flottaison 3 contenant éventuellement le matériel de sécurité et d'urgence pour le sauvetage.

Le bout flottant traînant 1 est destiné à être récupéré par l'homme à la mer car il fait office de moyen de commande pour larguer l'élément de flottaison 3. Ledit élément de flottaison 3 est lui-même relié au bateau 2 par un bout faisant office de remorque 4.

Ce bout faisant office de remorque 4 est équipé d'un moyen faisant office d'amortisseur 5.

Comme représenté à la figure 1, les trois schémas mettent en évidence que lorsque la victime 6 tombe à la mer, celle-ci si elle est consciente, peut récupérer le bout flottant 1 et utiliser le bout flottant comme moyen de commande pour déclencher le largage de l'élément de flottaison 3.

La victime 6 peut alors se hisser sur l'élément de flottaison 3 et s'y mettre à plat ventre et se laisser traîner par la remorque 3, l'élément faisant office d'amortisseur peut permettre aisément à la victime 6 de se mettre en place sans accoup par rapport au remorquage du bateau.

Dans le mode de réalisation représenté à la figure 2, le bateau est équipé d'un treuil 7 à déclenchement automatique avec un moyen de commande tel que la remorque.

La victime peut ainsi déclencher la manoeuvre de treuillage à partie de l'élément de flottaison 3.

Le treuil est disposé de telle manière sur le bateau 2 que l'opération de treuillage de l'élément flottant permet le relevage et la récupération à bord de l'élément de flottaison 3 et de la victime 6 qui y est accrochée.

Selon le mode de réalisation représentée à la figure 3, le bateau 2 est équipé d'un lanceur 8, ledit lanceur 8 est commandé par le bout flottant traînant 1 qui fait office de moyen de commande pour déclencher le lancement d'un contenant

La figure 5 met en évidence l'élément de flottaison 3 qui comporte notamment un élément de préhension 10 qui permet à la victime 6 d'utiliser cette poignée comme un étrier pour être maintenu sur l'élément de flottaison 3 notamment lorsque celui-ci est treuillé puis relevé à bord du bateau 2.

Les figures 6 et 7 mettent en évidence les caractéristiques techniques de cet élément de flottaison qui a notamment une forme hydrodynamique, proche de celle d'un matelas ou d'une planche flottante, pour porter toute ou partiellement la victime comme représenté à la figure 7 et ce, avec un minimum de résistance à l'eau et au vent lors du remorquage de l'élément de flottaison 3 par le bateau 2 puisque celui-ci continue sa course.

La figure 10 représente un lanceur 8 selon le dispositif.

Il s'agit d'un canon dont le tube 11 est disposé sur un support 12 avec des pieds 13 réglables.

Le support 12 reçoit le propulseur qui est actionné au moyen d'une réserve de gaz 15.

La base du canon est fixée par une attache réglable 16.

La position des différents anneaux de fixation 17 permet ainsi que le réglage de la longueur des pieds 13, 14, de régler l'angle de tir du lanceur.

La gâchette d'actionnement 25 est reliée au bout flottant traînant 1. Dans le tube 11 du canon est disposé le contenant 9 qui a la forme d'une ogive et qui contient l'élément de flottaison 3. Ledit élément de flottaison 3 est lui-même relié à la remorque 4.

La figure 11 représente un treuil 7 avec son moteur électrique 29 qui est actionné par un levier de commande 18 auquel est reliée la remorque 4.

Le treuil 7 comporte naturellement un tambour d'enroulement 19.

La gâchette d'actionnement 25 est reliée au bout flottant traînant 1. Dans le tube 11 du canon est disposé le contenant 9 qui a la forme d'une ogive et qui contient l'élément de flottaison 3. Ledit élément de flottaison 3 est lui-même relié à la remorque 4.

La figure 11 représente un treuil 7 avec son moteur électrique 29 qui est actionné par un levier de commande 18 auquel est reliée la remorque 4.

Le treuil 7 comporte naturellement un tambour d'enroulement 19.

La figure 12 met en évidence un exemple possible de disposition du treuil 7, de la remorque 4 de l'élément de flottaison 3 replié.

L'ensemble est disposé au niveau du bastingage 20.

Le treuil 7 est au niveau du pont 21, tandis qu'un support 22 est fixé sur le bastingage 20 par dessus bord et dans une position au-dessus du treuil 7.

Ce support 22 reçoit un emballage de protection 23 pour la remorque 4 qui est lovée dans ledit emballage 23 et qui est relié, par une extrémité, au treuil 7, tandis que l'autre extrémité est reliée à l'élément de flottaison 3 replié.

L'élément de flottaison 3 est disposé dans le support 22 dans un équilibre instable retenu par une fragile cordelette 28 reliée également par un anneau 24 au bout flottant traînant 1.

La traction violente de la victime 6 sur le bout flottant traînant 1 casse la cordelette 28, ce qui entraîne la chute à la mer de l'élément de flottaison replié 3 qui était en équilibre instable au dessus de l'eau.

L'élément de flottaison 3 se gonfle automatiquement ou pas s'il est gonflable et la victime 6 peut se faire remorquer en s'accrochant dessus.

La victime 6 peut déclencher son treuillage et son relevage à bord. qu'un amortisseur 5 est disposé entre ladite poulie 33 et le point de fixation sur le bastingage 20.

Comme représenté à la figure 14, en tirant sur le bout flottant 1, la victime tire sur l'attache rapide 35 qui manoeuvre la goupille 36 qui libère la masselotte 37 et libère ainsi le dispositif de son poste. L'attache rapide 35 s'ouvre par la traction. L'ensemble du dispositif tombe à l'eau.

Le mousqueton 38 permet de libérer la planche flottante de la remorque 4.

Le mousqueton 39 est ouvert par la victime pour libérer l'ancre flottante 30 qui tombe à l'eau.

L'homme tombé à la mer une fois sur la planche flottante 3 peut larguer l'ancre flottante 30 qui, par la vitesse du bateau et la poulie de renvoie, ramène selon la flèche 1, ladite planche flottante 3 vers le bateau.

Selon ces derniers modes de réalisation, l'ancre flottante 30 peut ne pas être reliée à la remorque double 4 qui passe par la poulie 33 mais être attachée à la planche flottante 3 en un autre endroit.

Dans ce cas c'est alors la victime elle-même qui frappe l'ancre flottante 30 sur un bout de la remorque (et non pas automatiquement) et qui libère ensuite ce bout de la planche de flottaison 3.

### Objectifs et avantages de la présente invention :

Ainsi, en plus des objectifs et avantages des systèmes de sauvetage d'un homme à la mer déjà existants, plusieurs objectifs et avantages de la présente invention sont :
a) - de fournir un élément de flottaison à la victime dans tous les cas,

Dans ce cas c'est alors la victime elle-même qui frappe l'ancre flottante 30 sur un bout de la remorque (et non pas automatiquement) et qui libère ensuite ce bout de la planche de flottaison 3.

### Objectifs et avantages de la présente invention :

Ainsi, en plus des objectifs et avantages des systèmes de sauvetage d'un homme à la mer déjà existants, plusieurs objectifs et avantages de la présente invention sont :
a) - de fournir un élément de flottaison à la victime dans tous les cas,
b) - de fournir un élément de flottaison immobile sur l'eau au moment où la victime l'attrape,
c) - de fournir un élément de flottaison relié au bateau,
d) - de fournir un élément de flottaison illuminé la nuit,
e) - de fournir un élément flottant à prise rapide, que l'on ne doit pas enfiler, perdant ainsi de précieuses secondes,
f) - de fournir un élément flottant qui soit efficace sur une face comme sur l'autre, il est symétrique sur chaque face par rapport à son plan horizontal,
g) - de fournir un élément flottant qui puisse être tiré derrière un bateau à grande vitesse, avec la victime dessus, sans que celle-ci soit submergée ou noyée,
h) - de fournir un élément de flottaison qui va élever le corps de la victime hors de l'eau afin de réduire la résistance à la traction,
i) - de fournir à la victime la possibilité de revenir seule vers le bateau en tirant sur la corde,
j) - de fournir un élément de flottaison avec une prise en main suffisante pour que la victime puisse être hissée
q) - de fournir un contact pour que la victime déclenche le lanceur,
r) - de fournir un contenant aérodynamique pour y introduire l'élément flottant dégonflé que le canon va lancer.

### REFERENCES

- 1: Bout flottant traînant
- 2.: Bateau
- 3.: Elément de flottaison - planche flottante
- 4.: Bout faisant office de remorque
- 5.: Amortisseur
- 6.: Victime
- 7.: Treuil
- 8.: Lanceur
- 9.: Contenant
- 10.: Elément de préhension
- 11.: Tube
- 12.: Support
- 13.: Pieds réglables
- 14.: Pied
- 15.: Réserve de gaz
- 16.: Attache d'actionnement
- 17.: Anneaux de fixation
- 18.: Levier de commande
- 19.: Tambour d'enroulement
- 20.: Bastingage
- 21.: Pont
- 22.: Dispositif de largage
- 23.: Emballage de protection
- 24.: Anneau
- 25.: Gâchette
- 26.: Radiocommande
- 27.: Microrécepteur
- 28.: Cordelette
- 29.: Moteur électrique
- 30.: Ancre flottante
- 31.: Filin ancre flottante
- 32.: Sac de rangement
- 33.: Poulie de renvoie
- 34.: Bout de fixation de la poulie
- 35.: Attache rapide
- 36.: Goupille
- 37.: Masselotte
- 38.: Mousqueton d'attache du bout 4 à la planche flottante 3
- 39.: Mousqueton pour le passage de la remorque 4 dont le bout est fixé à l'ancre flottante 3

## Revendications

1. Dispositif embarqué d'autorécupération d'un homme à la mer conscient du type utilisant, un bout flottant traînant (1), destiné à être récupéré par l'homme à la mer, un élément de flottaison remorquable pour l'homme à la mer et de matériel de sécurité et d'urgence pour le sauvetage, le bout flottant traînant (1) fait office de moyen de commande pour actionner le largage d'un élément de flottaison, **caractérisé par le fait que** :
- ledit élément de flottaison (3) est muni d'attaches de remorquage et relié au bateau par un bout faisant office de remorque (4) et comportant au moins un moyen faisant office d'amortisseur (5);
- ledit élément de flottaison (3) est une planche flottante et a une forme hydrodynamique et porte hors de l'eau toute ou partiellement la victime (6) avec un minimum de résistance à la traction dans l'eau
- l'élément de flottaison (3) est symétrique sur chaque face par rapport à son plan horizontal et est muni d'attaches de remorquage
- il comporte un moyen faisant office de treuil (7) pour treuiller et relever la remorque, l'élément de flottaison (3) et la victime (6) à bord.

2. Dispositif selon la revendication 1 **caractérisé par le fait**
**que** l'élément de flottaison (3) comporte au moins un élément de préhension (10) faisant office de poignée et/ou d'étrier pour faciliter la sortie hors de l'eau de l'homme à la mer.

3. Dispositif selon la revendication 1 **caractérisé par le fait**
**qu'**il comporte un lanceur (8) embarqué sur le bateau destiné à lancer l'élément de flottaison (3) relié à la remorque dans un contenant en forme d'ogive.

4. Dispositif selon la revendication 3 **caractérisé par le fait**
**que** le lanceur (8) embarqué sur le bateau destiné à lancer l'élément de flottaison (3) est déclenché par traction sur le bout flottant.

5. Dispositif selon la revendication 4 **caractérisé par le fait**
**que** le lanceur (8) embarqué sur le bateau destiné à lancer l'élément de flottaison (3) est déclenché par radiocommande portée par la victime.

6. Dispositif selon la revendication 1 **caractérisé par le fait**
**que** l'élément de flottaison (3) est disposé dans un support (22) par dessus bord dans un équilibre instable retenu en place par une fragile cordelette (28) reliée par un anneau (24) au bout flottant traînant (1).

7. Dispositif selon la revendication 1 **caractérisé par le fait**
**que** le moyen faisant office de treuil (7) est une ancre flottante (30) solidaire d'une des extrémités du bout faisant office de remorque (4) tandis que l'autre extrémité est fixée à la planche flottante (3), ledit bout (4) passant par une poulie de renvoie (33) montée à bord du bateau.

8. Dispositif selon l'une quelconque des revendications 1 ou 7 **caractérisé par le fait**
**que** l'ancre flottante (30) est montée sur la planche flottante (3) où elle peut être larguée à l'eau par la victime.

## Patentansprüche

1. An Bord installierte Vorrichtung zur Selbstrettung einer über Bord gegangenen Person, die bei Bewusstsein ist, bestehend aus einer hinterhergezogenen schwimmenden Leine (1), die von der über Bord gegangenen Person ergriffen wird, einem abschleppbaren Schwimmkörper für die Person und einer Sicherheits- und Notausrüstung für die Rettung, bei der mit der hinterhergezogenen schwimmenden Leine (1) das Abwerfen eines Schwimmkörpers ausgelöst wird, **gekennzeichnet dadurch, dass**:
- besagter Schwimmkörper (3) mit Befestigungselementen zum Abschleppen versehen und mit dem Boot über eine Leine verbunden ist, die als Abschleppleine (4) dient und mindestens ein als Stossdämpfer wirkendes Mittel (5) besitzt;
- besagter Schwimmkörper (3) ein schwimmendes Brett mit einer hydrodynamischen Form besitzt, welches das Opfer (6) ganz oder teilweise über Wasser hält und dem Nachziehen im Wasser einen möglichst geringen Widerstand entgegensetzt;
- der Schwimmkörper (3) eine zu seiner horizontalen Ebene symmetrische Form besitzt und Befestigungspunkte zum Abschleppen aufweist;
- er ein Mittel besitzt, dass als Winde (7) dient, um die Abschleppleine, den Schwimmkörper (3) und das Opfer (6) heran- und an Bord zu ziehen.

2. Vorrichtung gemäß Anspruch 1, **gekennzeichnet dadurch, dass** der Schwimmkörper (3) mindestens ein Greifelement (10) besitzt, das als Griff und/oder Steigbügel dient, um der über Bord gegangenen Person zu ermöglichen, aus dem Wasser zu kommen.

3. Vorrichtung gemäß Anspruch 1, **gekennzeichnet dadurch, dass** sie einen Werfer (8) an Bord des Bootes besitzt, mit dem der in einem geschossförmigen Behälter befindliche und mit der Abschleppleine verbundene Schwimmkörper (3) abgeworfen wird.

4. Vorrichtung gemäß Anspruch 3, **gekennzeichnet dadurch, dass** der auf dem Boot mitgeführte Werfer (8) zum Abwerfen des Schwimmkörpers (3) durch Ziehen der schwimmenden Leine ausgelöst wird.

5. Vorrichtung gemäß Anspruch 4, **gekennzeichnet dadurch, dass** der auf dem Boot mitgeführte Werfer (8) zum Abwerfen des Schwimmkörpers (3) durch eine Funksteuerung ausgelöst wird, die vom Opfer getragen wird.

6. Vorrichtung gemäß Anspruch 1, **gekennzeichnet dadurch, dass** der Schwimmkörper (3) in einer Halterung (22) über Bord in einer instabilen Lage positioniert ist, und durch eine leicht zerreißbare Schnur (28) gehalten wird, die über einen Ring (24) mit der schwimmenden Leine (1) verbunden ist.

7. Vorrichtung gemäß Anspruch 1, **gekennzeichnet dadurch, dass** das als Winde (7) fungierende Mittel ein schwimmender Anker (30) ist, der mit einem Ende mit der Abschleppleine (4) fest verbunden ist, während das andere Ende an dem schwimmenden Brett (3) befestigt ist, wobei die Leine (4) über eine Umlenkrolle (33) läuft, die an Bord des Bootes installiert ist.

8. Vorrichtung gemäß einem der Ansprüche 1 oder 7, **gekennzeichnet dadurch, dass** der schwimmende Anker (30) auf das schwimmende Brett (3) montiert ist, von wo aus er von der verunglückten Person ins Wasser geworfen werden kann.

## Claims

1. Onboard device for self-recovery of a conscious person overboard, of the type using a floating trailing end (1), adapted to be grasped by a person overboard, a towable flotation element for the person overboard with safety and emergency material for a lifesaving, the floating trailing end (1) serving as control means to actuate the release of a flotation element, **characterized by** the fact that:
- said flotation element (3) is provided with towrope attachments and connected to the boat by an end serving as a towrope (4) and comprising at least one means (5) serving as a shock absorber;
- said flotation element (3) is a floating board and has a hydrodynamic shape and supports the victim (6) partially or entirely out of the water with a minimum of resistance to towing through the water
- the flotation element (3) is symmetrical on each surface relative to its horizontal plane and is provided with towing attachments
- it comprises means serving as a hoist (7) to hoist and raise the towrope, the flotation element (3) and the victim (6) onboard.

2. Device according to claim 1 **characterized by** the fact
that the flotation element (3) comprises at least one gripping element (10) serving as a handle and/or a stirrup to facilitate the person overboard leaving the water.

3. Device according to claim 1 **characterized by** the fact
that it comprises a launcher (8) onboard the boat adapted to launch the flotation element (3) connected to the towrope in a container in the form of a shell.

4. Device according to claim 3 **characterized by** the fact
that the launcher (8) onboard the boat adapted to launch the flotation element (3) is triggered by traction on the floating end.

5. Device according to claim 4 **characterized by** the fact
that the launcher (8) onboard the boat adapted to launch the flotation element (3) is triggered by a radio control carried by the victim.

6. Device according to claim 1 **characterized by** the fact
that the flotation element (3) is disposed in a support (22) from aboveboard in an unstable equilibrium retained in place by a fragile cord (28) connected by a ring (24) to the floating trailing end (1).

7. Device according to claim 1 **characterized by** the fact
that the means serving as a hoist (7) is a floating anchor (30) secured to one of the ends of the end serving as a towrope (4) whilst the other end is secured to the floating board (3), said end (4) passing through a return pulley (33) mounted onboard the boat.

8. Device according to any one of claims 1 or 7 **characterized by** the fact
that the floating anchor (30) is mounted on the floating board (3) where it can be released to the water by the victim.
